# EUROPÄISCHE PATENTANMELDUNG

(11) **EP 4 420 952 A1**
(43) Veröffentlichungstag der Anmeldung: **28.08.2024**
(21) Anmeldenummer: 23158408.7
(22) Anmeldetag: 24.02.2023
(51) Int. Cl.: B61L 1/16, B61L 15/00, B61L 25/02

(54) **VERFAHREN UND ORTUNGSEINRICHTUNG ZUM FAHRZEUGSEITIGEN ORTEN EINES SCHIENENFAHRZEUGS MITTELS EINES VON EINEM ACHSZÄHLER GESENDETEN FUNKSIGNALS**

(71) Anmelder: Siemens Mobility GmbH, 81739 München (DE)
(72) Erfinder: Muxfeldt, Arne, 38110 Braunschweig (DE)
(74) Vertreter: Siemens Patent Attorneys

(57) **Zusammenfassung**

Die Erfindung bezieht sich unter anderem auf ein Verfahren zum fahrzeugseitigen Orten eines Schienenfahrzeugs (10). Erfindungsgemäß ist vorgesehen, dass fahrzeugseitig beim Passieren eines Achszählers (30) ein vom Achszähler (30) gesendetes Funksignal (F) empfangen und unter Bildung einer Achszählerinformation (AI) ausgewertet wird und fahrzeugseitig mit der Achszählerinformation (AI) eine den Ort des Schienenfahrzeugs (10) angebende Ortsinformation (OI) gebildet wird.

## Beschreibung

Die Erfindung bezieht sich auf ein Verfahren zum fahrzeugseitigen Orten eines Schienenfahrzeugs.

Im Bereich der Eisenbahntechnik ist es bekannt, dass sich Schienenfahrzeuge beim Überfahren von Balisen selbsttätig orten können. Geeignete Balisen, die ein solches fahrzeugseitiges Orten ermöglichen, sind beispielsweise die sog. Eurobalisen.

Der Erfindung liegt die Aufgabe zugrunde, ein weiteres geeignetes Verfahren zum fahrzeugseitigen Orten eines Schienenfahrzeugs anzugeben.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass fahrzeugseitig beim Passieren eines Achszählers ein vom Achszähler gesendetes Funksignal empfangen und unter Bildung einer Achszählerinformation ausgewertet wird und fahrzeugseitig mit der Achszählerinformation eine den Ort des Schienenfahrzeugs angebende Ortsinformation gebildet wird.

Ein wesentlicher Vorteil des erfindungsgemäßen Verfahrens besteht darin, dass gleisanlagenseitig Komponenten eingespart werden können, da den Achszählern eine Doppelfunktion zugeordnet wird und dadurch Balisen eingespart werden können: Die Achszähler dienen wie bisher dazu, eine Gleisfreimeldung bzw. eine Gleisbesetztmeldung, die ein Besetztsein oder Freisein eines Gleisabschnitts beschreiben, beispielsweise für ein Stellwerk oder eine Leitzentrale zu ermöglichen; erfindungsgemäß dienen die Achszähler nun außerdem dazu, den Schienenfahrzeugen eine Selbstortung zu ermöglichen, wenn sie die Achszähler überfahren.

Vorteilhaft ist es, wenn die Auswertung des Funksignals das Ermitteln einer Richtungsangabe, die die Fahrtrichtung eines achszählerseitig erfassten Überfahrereignisses anzeigt, umfasst und die gebildete Achszählerinformation die ermittelte Richtungsangabe enthält.

Die Ortsinformation wird vorzugsweise fahrzeugseitig ermittelt unter Berücksichtigung eines achszählerseitigen Sendezeitstempels, der Richtungsangabe und einer den Ort des Achszählers angebenden Achszählerortsangabe.

Die Ortsinformation wird vorzugsweise außerdem ermittelt unter Berücksichtigung eines einen fahrzeugseitigen Zeitpunkt definierenden Empfangszeitstempels.

Der achszählerseitige Sendezeitstempel gibt vorzugsweise den Zeitpunkt des Überfahrereignisses an.

Auch ist es von Vorteil, wenn durch Differenzbildung zwischen dem Empfangszeitstempel und dem Sendezeitstempel eine Verzögerungszeitdauer errechnet wird und die Ortsinformation unter Einbezug der Verzögerungszeitdauer errechnet wird.

Die Bildung der Ortsinformation schließt vorzugsweise eine Multiplikation der Verzögerungszeitdauer mit der Geschwindigkeit des Schienenfahrzeugs zu dem im Empfangszeitstempel angegebenen Zeitpunkt unter Bildung einer Wegstreckenangabe und eine Addition der Wegstreckenangabe zu der Achszählerortsangabe unter Berücksichtigung der Richtungsangabe ein.

Die Achszählerortsangabe ist vorzugsweise in dem Funksignal enthalten.

Alternativ kann in vorteilhafter Weise vorgesehen sein, dass die Achszählerortsangabe anhand eines im Schienenfahrzeug hinterlegten Streckenatlas ermittelt wird. Die Achszählerortsangabe wird vorzugsweise anhand einer Identifikationsangabe ermittelt, die in der ermittelten Achszählerinformation enthalten ist.

Der Empfangszeitstempel gibt bei einer bevorzugten Ausgestaltung den Zeitpunkt des Empfangs des Funksignals an. Bei einer anderen bevorzugten Ausgestaltung zeigt der Empfangszeitstempel den Zeitpunkt der Bildung der Achszählerinformation an; bei der letztgenannten Ausführungsvariante wird die Verzögerung, die durch das Extrahieren der Achszählerinformation aus dem Funksignal hervorgerufen wird, berücksichtigt.

Die Achszählerortsangabe wird fahrzeugseitig vorzugsweise einer Plausibilitätsprüfung unterzogen und das Funksignal wird vorzugsweise verworfen und nicht zur Ortung herangezogen, wenn die Achszählerortsangabe von einem fahrzeugseitig angenommenen Ort des Schienenfahrzeugs über ein vorgegebenes Maß hinaus abweicht. Die Plausibilitätsprüfung kann beispielsweise auf einem Vergleich zwischen der Achszählerortsangabe und einer auf andere Weise ermittelten Ortsangabe beruhen.

Die Erfindung bezieht sich darüber hinaus auf eine Ortungseinrichtung für ein Schienenfahrzeug. Erfindungsgemäß ist bezüglich einer solchen Ortungseinrichtung vorgesehen, dass diese dazu ausgestaltet ist, ein Verfahren wie oben beschrieben auszuführen.

Bezüglich der Vorteile der erfindungsgemäßen Ortungseinrichtung sowie vorteilhafter Ausgestaltungen der erfindungsgemäßen Ortungseinrichtung sei auf die obigen Ausführungen im Zusammenhang mit dem erfindungsgemäßen Verfahren und dessen vorteilhafter Ausgestaltungen verwiesen.

Die Ortungseinrichtung umfasst vorzugsweise ein Auslesemodul, ggf. ein Zuordnungsmodul, einen Differenzbildner, eine Multiplikationseinheit, einen Addierer und ggf. ein Plausibilitätsmodul.

Um der Ortungseinrichtung eine besonders genaue Auswertung des Sendezeitpunkts des Achszählers zu ermöglichen, ist eine interne Uhr bzw. Zeitbasis der Ortungseinrichtung vorzugsweise mit den internen Uhren bzw. Zeitbasen der Achszähler synchronisiert.

Die Erfindung bezieht sich darüber hinaus auf ein Computerprogrammprodukt für ein Schienenfahrzeug. Erfindungsgemäß ist bezüglich eines solchen Computerprogrammprodukts vorgesehen, dass dieses Programmbefehle umfasst, die bei Ausführung durch eine Recheneinrichtung diese dazu veranlassen bzw. befähigen, ein Verfahren wie oben beschrieben auszuführen.

Bezüglich der Vorteile des erfindungsgemäßen Computerprogrammprodukts sowie vorteilhafter Ausgestaltungen des erfindungsgemäßen Computerprogrammprodukts sei auf die obigen Ausführungen im Zusammenhang mit dem erfindungsgemäßen Verfahren und dessen vorteilhafter Ausgestaltungen verwiesen.

Das Computerprogrammprodukt umfasst vorzugsweise ein Softwaremodul, das bei Ausführung durch eine Recheneinheit ein Auslesemodul bildet, ggf. ein Softwaremodul, das bei Ausführung durch die Recheneinheit ein Zuordnungsmodul mit Streckenatlas bildet, ein Softwaremodul, das bei Ausführung durch die Recheneinheit einen Differenzbildner bildet, ein Softwaremodul, das bei Ausführung durch die Recheneinheit eine Multiplikationseinheit bildet, ein Softwaremodul, das bei Ausführung durch die Recheneinheit einen Addierer bildet, und ggf. ein Softwaremodul, das bei Ausführung durch die Recheneinheit ein Plausibilitätsmodul bildet.

Die Erfindung bezieht sich darüber hinaus auf ein Schienenfahrzeug. Erfindungsgemäß ist bezüglich eines solchen Schienenfahrzeugs vorgesehen, dass dieses eine Ortungseinrichtung wie oben beschrieben aufweist bzw. derart ausgestaltet ist, dass es ein Verfahren wie oben beschrieben ausführen kann.

Bezüglich der Vorteile des erfindungsgemäßen Schienenfahrzeugs sowie vorteilhafter Ausgestaltungen des erfindungsgemäßen Schienenfahrzeugs sei auf die obigen Ausführungen im Zusammenhang mit dem erfindungsgemäßen Verfahren und dessen vorteilhafter Ausgestaltungen verwiesen.

Besonders vorteilhaft ist es, wenn ein Fahrzeugsteuergerät (Zugsteuergerät) oder ein Fahrzeugsicherungssystem (Zugsicherungssystem) des Schienenfahrzeugs mit einem Computerprogrammprodukt wie oben beschrieben programmiert ist, um das beschriebene Ortungsverfahren durchzuführen.

Die Erfindung bezieht sich darüber hinaus auf einen Achszähler. Erfindungsgemäß ist bezüglich eines solchen Achszählers vorgesehen, dass dieser dazu ausgestaltet ist, einem Schienenfahrzug die Durchführung eines Verfahrens wie oben beschrieben zu ermöglichen und zu diesem Zwecke im Falle eines jeden erkannten Überfahrereignisses ein Funksignal auszusenden, das zumindest umfasst: eine Richtungsangabe, die die Richtung des Überfahrens anzeigt, und einen achszählerseitigen Sendezeitstempel, der den Zeitpunkt des Aussendens des Funksignals anzeigt.

Bezüglich der Vorteile des erfindungsgemäßen Achszählers sowie vorteilhafter Ausgestaltungen des erfindungsgemäßen Achszählers sei auf die obigen Ausführungen im Zusammenhang mit dem erfindungsgemäßen Verfahren und dessen vorteilhafter Ausgestaltungen verwiesen.

Um dem Schienenfahrzeug eine besonders genaue Auswertung des Sendezeitpunkts zu ermöglichen, ist eine interne Uhr bzw. Zeitbasis des Achszählers vorzugsweise mit den internen Uhren bzw. Zeitbasen der Schienenfahrzeuge synchronisiert.

Die Erfindung wird nachfolgend anhand von Ausführungsbeispielen näher erläutert; dabei zeigen beispielhaft:
- Figur 1: ein Ausführungsbeispiel für ein erfindungsgemäßes Schienenfahrzeug während einer Fahrt in Richtung auf ein Ausführungsbeispiel für einen erfindungsgemäßen Achszähler,
- Figur 2: das Schienenfahrzeug gemäß Figur 1 beim Überfahren des Achszählers,
- Figur 3: eine Ausführungsvariante des Schienenfahrzeugs gemäß Figur 1, bei der eine Ortungseinrichtung in ein Zugsicherungssystem integriert ist,
- Figur 4: eine weitere Ausführungsvariante des Schienenfahrzeugs gemäß Figur 1, wobei bei der Variante gemäß Figur 4 im Bereich zweier oder mehr detektierbarer Achsen des Schienenfahrzeugs jeweils eine Antenne angeordnet ist, die mit der Ortungseinrichtung in Verbindung steht,
- Figur 5: ein erstes Ausführungsbeispiel für eine vorteilhafte Arbeitsweise der Ortungseinrichtung gemäß den Figuren 1 bis 4,
- Figur 6: ein zweites Ausführungsbeispiel für eine vorteilhafte Arbeitsweise der Ortungseinrichtung gemäß den Figuren 1 bis 4,
- Figur 7: ein drittes Ausführungsbeispiel für eine vorteilhafte Arbeitsweise der Ortungseinrichtung gemäß den Figuren 1 bis 4,
- Figur 8: ein Ausführungsbeispiel für eine erfindungsgemäße Ortungseinrichtung, die in Form eines Computerprogrammprodukts in ein Zugsicherungssystem eines Schienenfahrzeugs, beispielsweise des Schienenfahrzeugs gemäß Figur 3, integriert ist,
- Figur 9: eine bevorzugte Ausgestaltung des Computerprogrammprodukts gemäß Figur 8, und
- Figur 10: ein Ausführungsbeispiel für einen erfindungsgemäßen Achszähler, der beispielsweise in den in den Figuren 1 bis 4 dargestellten Gleisanlagen eingesetzt werden kann.

In den Figuren werden der Übersicht halber für identische oder vergleichbare Komponenten stets dieselben Bezugszeichen verwendet.

Die Figur 1 zeigt ein Ausführungsbeispiel für ein erfindungsgemäßes Schienenfahrzeug 10, das mit einem Ausführungsbeispiel für eine erfindungsgemäße Ortungseinrichtung 100 ausgestattet ist. Bei der Darstellung gemäß Figur 1 befindet sich das Schienenfahrzeug 10 in Fahrt entlang einer Ortskoordinate X auf einem Gleis 20 in Richtung auf einen Achszähler 30.

Der Achszähler 30 steht vorzugsweise mit einem nicht weiter dargestellten Stellwerk, einer nicht weiter dargestellten Leitzentrale und/oder einer nicht weiter dargestellten Gleisabschnittsüberwachungseinrichtung, die beispielsweise unter Einbezug eines weiteren Achszählers 31 eine Gleisabschnittsüberwachung durchführt, in Verbindung. Der Achszähler 30 zählt in bekannter Weise passierende Achsüberfahrereignisse und überträgt die entsprechenden Zählergebnisse an das erwähnte Stellwerk, die erwähnte Leitzentrale und/oder die erwähnte Gleisabschnittsüberwachungseinrichtung, sodass eine Gleisfreimeldung oder Gleisbesetztmeldung für einen dem Achszähler 30 zugeordneten Gleisabschnitt 21 des Gleises 20, der durch den Achszähler 30 und beispielsweise durch den weiteren Achszähler 31 begrenzt wird, ermöglicht wird.

Die Figur 2 zeigt das Schienenfahrzeug 10 gemäß Figur 1 während des Passierens bzw. Überfahrens des Achszählers 30 mit der in Vorwärtsfahrtrichtung gesehen vordersten Achse.

Sobald der Achszähler 30 ein Überfahrereignis detektiert, erzeugt er ein Funksignal F, mit dem das Überfahrereignis angezeigt wird. Das Funksignal F trägt eine Achszählerinformation AI, die nach einem schienenfahrzeugseitigen Empfang des Funksignals F von der Ortungseinrichtung 100 ausgelesen bzw. ermittelt und nachfolgend zur Bildung einer Ortsinformation OI verarbeitet werden kann.

Die Figur 3 zeigt eine Ausführungsvariante des Schienenfahrzeugs 10 gemäß den Figuren 1 und 2. Bei der Ausführungsvariante gemäß Figur 3 ist die Ortungseinrichtung 100 in ein Zugsicherungssystem 200 des Schienenfahrzeugs 10 integriert. Beispielsweise kann vorgesehen sein, dass die Ortungseinrichtung 100 in Form eines Computerprogrammprodukts in eine Rechenanlage des Zugsicherungssystems 200 integriert ist.

Die Figur 4 zeigt eine weitere Ausführungsvariante des Schienenfahrzeugs 10 gemäß Figur 1 und 2 bzw. gemäß Figur 3. Bei dem Ausführungsbeispiel gemäß Figur 4 ist vorgesehen, dass im Bereich zumindest zweier der Achsen, vorzugsweise jeder der Achsen (z. B. der vordersten Achse und der hintersten Achse), jeweils eine Antenne 101 angeordnet ist, die einen Empfang des von der Achszähleinrichtung 30 ausgesendeten Funksignals erlaubt. Die im Schienenfahrzeug 10 in Achsnähe vorhandenen Antennen stehen mit der Ortungseinrichtung 100 in Verbindung, die die Antennensignale der Antennen verarbeiten und nach einem jeden Überfahrereignis eine Ortung durchführen können.

Die Figur 5 zeigt eine bevorzugte Arbeitsweise der in den Figuren 1 bis 4 dargestellten Ortungseinrichtung 100.

Die Ortungseinrichtung 100 gemäß Figur 5 weist eingangsseitig eine Auswerteinrichtung 110 auf, die ein Auslesemodul 111 und ein Zuordnungsmodul 112 umfasst.

Das Auslesemodul 111 dient dazu, die von dem Achszähler 30 gemäß den Figuren 1 bis 4 ausgesendeten Funksignale F zu empfangen und darin enthaltene Informationen auszulesen. Bei dem Ausführungsbeispiel gemäß Figur 5 liest das Auslesemodul 111 aus den empfangenen Funksignalen F jeweils eine Identifikationsangabe ID aus, die den Achszähler 30 eindeutig identifiziert.

Darüber hinaus liest das Auslesemodul 111 aus dem Funksignal F eine Richtungsangabe R aus, die die Richtung des Überfahrereignisses angibt. Bei dem in den Figuren 1 bis 4 dargestellten Überfahrereignis bewegt sich das Schienenfahrzeug 10 entlang der Ortskoordinate X über den Achszähler 30, was durch eine entsprechende Richtungsangabe, beispielsweise in Form einer binären 1, angezeigt werden kann. Ein Überfahren des Achszählers 30 entgegen der Richtung der Ortskoordinate X kann dementsprechend beispielsweise mit einer Richtungsangabe in Form einer binären 0 übertragen werden.

Darüber hinaus liest das Auslesemodul 111 aus dem Funksignal F einen achszählerseitigen Sendezeitstempel SZS aus, der den Sendezeitpunkt des Überfahrereignisses anzeigt.

Die von dem Auslesemodul 111 aus dem Funksignal F ausgelesene Identifikationsangabe ID gelangt zu einem dem Auslesemodul 111 nachgeordneten Zuordnungsmodul 112, das anhand der Identifikationsangabe ID unter Heranziehung eines abgespeicherten Streckenatlas ATL eine Achszählerortsangabe AO ermittelt, die den Ort bzw. die Position des Achszählers 30 im Gleis 20 angibt.

Die Richtungsangabe R, die Achszählerortsangabe AO sowie der Sendezeitstempel SZS bilden gemeinsam eine Achszählerinformation AI, die ausgangsseitig von der Auswerteinrichtung 110 ausgegeben wird.

Darüber hinaus gibt die Auswerteinrichtung 110 ausgangsseitig einen Empfangszeitstempel EZS aus, der entweder beispielsweise den Zeitpunkt des Empfangs des Funksignals F in der Auswerteinrichtung 110 oder den Zeitpunkt der Bildung der Achszählerinformation AI am Ausgang der Auswerteinrichtung 110 anzeigen kann.

Der Auswerteinrichtung 110 ist ausgangsseitig ein Differenzbildner 120 nachgeordnet, der die Differenz zwischen dem Empfangszeitstempel EZS und dem Sendezeitstempel SZS unter Bildung einer Verzögerungszeitdauer dt errechnet.

Dem Differenzbildner 120 ist eine Multiplikationseinheit 130 nachgeordnet, die eingangsseitig die Verzögerungszeitdauer dt sowie darüber hinaus eine die Geschwindigkeit V des Schienenfahrzeugs 10 zu dem im Empfangszeitstempel EZS angegebenen Zeitpunkt unter Bildung einer Wegstreckenangabe dX errechnet. Die Wegstreckenangabe dX gibt anschaulich die Wegstrecke an, die das Schienenfahrzeug 10 nach dem Überfahren des Achszählers 30 zurückgelegt hat, bis - je nach der Art der Bildung des Empfangszeitstempels EZS - das Funksignal F die Auswerteinrichtung 110 erreicht hat oder die Achszählerinformation AI die Auswerteinrichtung 110 verlassen hat.

Der Multiplikationseinheit 130 nachgeordnet ist ein Addierer 140, der eingangsseitig neben der Wegstreckenangabe dX auch die Richtungsangabe R und die Achszählerortsangabe AO empfängt. Der Addierer 140 addiert die Achszählerortsangabe AO und die Wegstreckenangabe dX unter Berücksichtigung des von der Richtungsangabe R definierten Vorzeichens. Durch die Berücksichtigung des Vorzeichens bzw. der Richtungsangabe R lässt sich somit messtechnisch erfassen, in welche Richtung sich das Schienenfahrzeug 10 bei der weiteren Fahrt vom Achszähler 30 wegbewegt.

Die Ortsinformation OI kann als solche ausgangsseitig von der Ortungseinrichtung 10 ausgegeben werden. Alternativ kann, wie beispielhaft die Figur 5 zeigt, dem Addierer 140 ein Plausibilitätsmodul 150 nachgeordnet sein, das vor einer Ausgabe der Ortsinformation OI eine Plausibilitätsprüfung durchführt. Im Rahmen einer solchen Plausibilitätsprüfung kann das Plausibilitätsmodul 150 beispielsweise prüfen, ob die Achszählerortsangabe OA von einem fahrzeugseitig bzw. von der Ortungseinrichtung 100 angenommenen Ort des Schienenfahrzeugs 10 zum Empfangszeitpunkt des Funksignals F bzw. zu dem im Empfangszeitstempel EZS angegebenen Zeitpunkt des Schienenfahrzeugs 10 über ein vorgegebenes Maß hinaus abweicht oder nicht. Wird eine solche unplausible Abweichung festgestellt, so wird die auf der Basis der unplausiblen Achszählerortsangabe OA selbst ermittelte Ortsinformation OI verworfen und ausgangsseitig nicht ausgegeben; anderenfalls, wenn die Plausibilitätsprüfung also bestanden wird, wird die Ortsinformation OI ausgangsseitig ausgegeben.

Die Figur 6 zeigt ein weiteres Ausführungsbeispiel für eine bevorzugte Arbeitsweise der Ortungseinrichtung 100 gemäß den Figuren 1 bis 4. Bei der Ausführungsvariante gemäß Figur 6 wird beispielhaft davon ausgegangen, dass das von dem Achszähler 30 ausgesandte Funksignal F bereits die Achszählerortungsangabe AO selbst enthält, sodass diese fahrzeugseitig nicht mehr ermittelt werden muss.

Aus diesem Grunde ist es bei der Ausführungsvariante gemäß Figur 6 möglich, in der Auswerteinrichtung 110 auf das Zuordnungsmodul 112 zu verzichten und stattdessen die im Funksignal F enthaltene Achszählerortsangabe AO unmittelbar an den Addierer 140 auszugeben.

Im Übrigen gelten die obigen Ausführungen im Zusammenhang mit der Figur 5 bei der Ausführungsvariante gemäß Figur 6 entsprechend.

Die Figur 7 zeigt eine weitere bevorzugte Arbeitsweise der Ortungseinrichtung 100 gemäß den Figuren 1 bis 4.

Bei der Ausführungsvariante gemäß Figur 7 ist die Auswerteinrichtung 110 dazu geeignet, sowohl mit Achszählern 30 zusammenzuarbeiten, die in ihren Funksignalen F lediglich ihre Identifikationsangabe ID übersenden, als auch mit Achszählern 30 zusammenzuarbeiten, die anstelle einer solchen Identifikationsangabe ID oder zusätzlich zu dieser bereits eine die Position des Achszählers angebende Achszählerortsangabe OA enthalten.

Bei der Ausführungsvariante gemäß Figur 7 übermittelt das Auslesemodul 111 eine im Funksignal F enthaltene Achszählerortsangabe OA unmittelbar zum Addierer 140.

Enthält das empfangene Funksignal F keine solche Achszählerortsangabe OA, sondern stattdessen nur eine Identifikationsangabe ID, so übermittelt das Auslesemodul 111 diese Identifikationsangabe ID zu dem Zuordnungsmodul 112, das anhand eines intern abgespeicherten Streckenatlas ATL die Achszählerortsangabe OA, die die Position des Achszählers 30 angibt, ermittelt.

Im Übrigen gelten die obigen Ausführungen im Zusammenhang mit den Figuren 5 und 6 bei der Ausführungsvariante gemäß Figur 7 entsprechend.

Die Figur 8 zeigt ein Ausführungsbeispiel für ein Zugsicherungssystem 200, wie es beispielhaft in der Figur 3 dargestellt ist.

Das Zugsicherungssystem 200 gemäß Figur 8 umfasst eine Recheneinrichtung 201 und einen Speicher 202. In dem Speicher 202 ist ein Zugsicherungssoftwaremodul ZUS abgespeichert, das bei Ausführung durch die Recheneinrichtung 201 die Zugsicherungsfunktion des Zugsicherungssystems 200 gewährleistet.

Im Speicher 202 ist darüber hinaus ein Computerprogrammprodukt CPP abgespeichert, das bei Ausführung durch die Recheneinrichtung 201 die oben im Zusammenhang mit den Figuren 1 bis 7 beschriebene Ortungsfunktion bzw. das dort beschriebene Ortungsverfahren durchführt bzw. die im Zusammenhang mit den Figuren 1 bis 6 beschriebene Ortungseinrichtung 100 bildet. Diesbezüglich sei auf die obigen Ausführungen im Zusammenhang mit den Figuren 1 bis 7 verwiesen.

Um eine besonders genaue Auswertung des Sendezeitpunkts bzw. des Sendezeitstempels der Achszähler zu ermöglichen, ist eine interne Uhr bzw. Zeitbasis des Schienenfahrzeugs 10, insbesondere eine interne Uhr bzw. Zeitbasis des Zugsicherungssystems 200 oder der Ortungseinrichtung 100 vorzugsweise mit den internen Uhren bzw. Zeitbasen der Achszähler synchronisiert.

Zur Synchronisation mit den Achszählern 30 wird das Zugsicherungssystem 200 bzw. die Ortungseinrichtung 100 vorzugsweise mit einem Synchronisationssignal SYNC versorgt, das streckenseitig bereitgestellt werden kann oder aus Funksignalen wie zum Beispiel GPS-Signalen oder Signalen von Zeitzeichensendern wie zum Beispiel dem Zeitzeichensender DCF77 abgeleitet wird.

Die Figur 9 zeigt ein Ausführungsbeispiel für das Computerprogrammprodukt CPP gemäß Figur 8 näher im Detail. Es lässt sich erkennen, dass das Computerprogrammprodukt CPP umfasst: ein Softwaremodul SW111, das bei Ausführung durch die Recheneinrichtung 201 das Auslesemodul 111 gemäß den Figuren 5 bis 7 bildet, ein Softwaremodul SW112, das bei Ausführung durch die Recheneinrichtung 201 das Zuordnungsmodul 112 gemäß den Figuren 5 und 7 bildet, ein Softwaremodul SW120, das bei Ausführung durch die Recheneinrichtung 201 den Differenzbildner 120 gemäß den Figuren 5 bis 7 bildet, ein Softwaremodul SW130, das bei Ausführung durch die Recheneinrichtung 201 die Multiplikationseinheit 130 gemäß den Figuren 5 bis 7 bildet, ein Softwaremodul SW140, das bei Ausführung durch die Recheneinrichtung 201 den Addierer 140 gemäß den Figuren 5 bis 7 bildet, und ein Softwaremodul SW150, das bei Ausführung durch die Recheneinrichtung 201 das Plausibilitätsmodul 150 gemäß den Figuren 5 bis 7 bildet.

Die Figur 10 zeigt ein Ausführungsbeispiel für den in den Figuren 1 bis 4 gezeigten Achszähler 30 näher im Detail. Der Achszähler 30 gemäß Figur 10 weist zwei Sensoreinheiten 301 und 302 auf, die entlang der Ortskoordinate X einen Abstand A voneinander haben. Aufgrund des Abstands A zwischen den Sensoreinheiten 301 und 302 wird eine den Achszähler 30 passierende Achse von den Sensoreinheiten 301 und 302 geringfügig zeitversetzt erfasst, sodass eine mit den Sensoreinheiten 301 und 302 verbundene Steuereinheit 303 nicht nur das Überfahrereignis als solches, sondern darüber hinaus auch die Überfahrrichtung ermitteln und die entsprechende Richtungsangabe R bilden kann. Anhand der Richtung der Überfahrereignisse kann der Achszähler 30 beispielsweise auch ein Hoch- und Herunterzählen eines Achszählerstandes durchführen.

Der Steuereinheit 303 ist eine Funkeinrichtung 304 nachgeordnet, die im Falle eines erkannten Überfahrereignisses ein Funksignal F erzeugt und aussendet, das die Richtungsangabe R, eine den Achszähler 30 identifizierende Identifikationsangabe ID und/oder einen den Ort des Achszählers 30 angebende Achszählerortsangabe AO sowie zusätzlich einen Sendezeitstempel SZS enthält, der den Sendezeitpunkt des Funksignals F anzeigt.

Um dem Schienenfahrzeug 10 eine besonders genaue Auswertung des Sendezeitpunkts zu ermöglichen, ist eine interne Uhr bzw. Zeitbasis des Achszählers 30 vorzugsweise mit den internen Uhren bzw. Zeitbasen der Schienenfahrzeuge synchronisiert. Zur Synchronisation wird der Achszähler 30 vorzugsweise mit einem Synchronisationssignal SYNC versorgt, das streckenseitig bereitgestellt werden kann oder aus Funksignalen wie zum Beispiel GPS-Signalen oder Signalen von Zeitzeichensendern wie zum Beispiel dem Zeitzeichensender DCF77 abgeleitet wird.

Der Achszähler 30 gemäß Figur 10 ermöglicht es somit den in den Figuren 1 bis 4 dargestellten Schienenfahrzeugen 10, sich im Falle eines Überfahrens des Achszählers 30 anhand des empfangenen Funksignals F selbstständig zu orten, wie dies oben im Zusammenhang mit den Figuren 1 bis 9 erläutert worden ist.

Abschließend sei erwähnt, dass die Merkmale aller oben beschriebenen Ausführungsbeispiele untereinander in beliebiger Weise kombiniert werden können, um weitere andere Ausführungsbeispiele der Erfindung zu bilden.

Auch können alle Merkmale von Unteransprüchen jeweils für sich mit jedem der nebengeordneten Ansprüche kombiniert werden, und zwar jeweils für sich allein oder in beliebiger Kombination mit einem oder mehreren anderen Unteransprüchen, um weitere andere Ausführungsbeispiele zu erhalten.

Unabhängig vom grammatikalischen Geschlecht eines bestimmten Begriffes sind Personen mit männlicher, weiblicher oder anderer Geschlechteridentität mit umfasst.

### Bezugszeichenliste

- 10: Schienenfahrzeug
- 20: Gleis
- 21: Gleisabschnitt
- 30: Achszähler / Achszähleinrichtung
- 31: weiterer Achszähler
- 100: Ortungseinrichtung
- 101: Antenne
- 110: Auswerteinrichtung
- 111: Auslesemodul
- 112: Zuordnungsmodul
- 120: Differenzbildner
- 130: Multiplikationseinheit
- 140: Addierer
- 150: Plausibilitätsmodul
- 200: Zugsicherungssystem
- 201: Recheneinrichtung
- 202: Speicher
- 301: Sensoreinheit
- 302: Sensoreinheit
- 303: Steuereinheit
- 304: Funkeinrichtung

- A: Abstand
- AI: Achszählerinformation
- AO: Achszählerortsangabe
- ATL: Streckenatlas
- CPP: Computerprogrammprodukt
- dt: Verzögerungszeitdauer
- dX: Wegstreckenangabe
- EZS: Empfangszeitstempel
- F: Funksignal
- ID: Identifikationsangabe
- OI: Ortsinformation
- R: Richtungsangabe
- SW111: Softwaremodul
- SW112: Softwaremodul
- SW120: Softwaremodul
- SW130: Softwaremodul
- SW140: Softwaremodul
- SW150: Softwaremodul
- SYNC: Synchronisationssignal
- SZS: Sendezeitstempel
- V: Geschwindigkeit
- X: Ortskoordinate
- ZUS: Zugsicherungssoftwaremodul

## Patentansprüche

1. Verfahren zum fahrzeugseitigen Orten eines Schienenfahrzeugs (10),
**dadurch gekennzeichnet, dass**
- fahrzeugseitig beim Passieren eines Achszählers (30) ein vom Achszähler (30) gesendetes Funksignal (F) empfangen und unter Bildung einer Achszählerinformation (AI) ausgewertet wird und
- fahrzeugseitig mit der Achszählerinformation (AI) eine den Ort des Schienenfahrzeugs (10) angebende Ortsinformation (OI) gebildet wird.

2. Verfahren nach Anspruch 1,
**dadurch gekennzeichnet, dass**
- die Auswertung des Funksignals (F) das Ermitteln einer Richtungsangabe (R), die die Fahrtrichtung eines achszählerseitig erfassten Überfahrereignisses anzeigt, umfasst und
- die gebildete Achszählerinformation (AI) die ermittelte Richtungsangabe (R) enthält.

3. Verfahren nach Anspruch 2,
**dadurch gekennzeichnet, dass** die Ortsinformation (OI) fahrzeugseitig ermittelt wird unter Berücksichtigung
- eines achszählerseitigen Sendezeitstempels (SZS) und eines einen fahrzeugseitigen Zeitpunkt definierenden Empfangszeitstempels (EZS),
- der Richtungsangabe (R) und
- einer den Ort des Achszählers (30) angebenden Achszählerortsangabe (AO).

4. Verfahren nach Anspruch 3,
**dadurch gekennzeichnet, dass**
- durch Differenzbildung zwischen dem Empfangszeitstempel (EZS) und dem Sendezeitstempel (SZS) eine Verzögerungszeitdauer (dt) errechnet wird und
- die Ortsinformation (OI) unter Einbezug der Verzögerungszeitdauer (dt) errechnet wird.

5. Verfahren nach Anspruch 4,
**dadurch gekennzeichnet, dass**
die Bildung der Ortsinformation (OI) folgende Schritte einschließt:
- Multiplikation der Verzögerungszeitdauer (dt) mit der Geschwindigkeit (V) des Schienenfahrzeugs (10) zu dem im Empfangszeitstempel (EZS) angegebenen Zeitpunkt unter Bildung einer Wegstreckenangabe (dX) und
- Addition der Wegstreckenangabe (dX) zu der Achszählerortsangabe (AO) unter Berücksichtigung der Richtungsangabe (R) .

6. Verfahren nach einem der voranstehenden Ansprüche 3 bis 5,
**dadurch gekennzeichnet, dass**
die Achszählerortsangabe (AO) in dem Funksignal (F) enthalten ist.

7. Verfahren nach einem der voranstehenden Ansprüche 3 bis 6,
**dadurch gekennzeichnet, dass**
die Achszählerortsangabe (AO) anhand eines im Schienenfahrzeug (10) hinterlegten Streckenatlas (ATL) ermittelt wird.

8. Verfahren nach Anspruch 7,
**dadurch gekennzeichnet, dass**
die Achszählerortsangabe (AO) anhand einer Identifikationsangabe (ID) ermittelt wird, die in dem Funksignal (F) enthalten ist.

9. Verfahren nach einem der voranstehenden Ansprüche,
**dadurch gekennzeichnet, dass**
der Empfangszeitstempel (EZS) den Zeitpunkt des Empfangs des Funksignals (F) angibt.

10. Verfahren nach einem der voranstehenden Ansprüche 3 bis 9,
**dadurch gekennzeichnet, dass**
der Empfangszeitstempel (EZS) den Zeitpunkt der Bildung der Achszählerinformation (AI) anzeigt.

11. Verfahren nach einem der voranstehenden Ansprüche 3 bis 10,
**dadurch gekennzeichnet, dass**
die Achszählerortsangabe (AO) fahrzeugseitig einer Plausibilitätsprüfung unterzogen wird und das Funksignal (F) verworfen und nicht zur Ortung herangezogen wird, wenn die Achszählerortsangabe (AO) von einem fahrzeugseitig angenommenen Ort des Schienenfahrzeugs (10) über ein vorgegebenes Maß hinaus abweicht.

12. Ortungseinrichtung für ein Schienenfahrzeug (10),
**dadurch gekennzeichnet, dass**
die Ortungseinrichtung dazu ausgestaltet ist, ein Verfahren nach einem der voranstehenden Ansprüche auszuführen.

13. Computerprogrammprodukt (CPP) für ein Schienenfahrzeug (10),
**dadurch gekennzeichnet, dass**
das Computerprogrammprodukt (CPP) Programmbefehle umfasst, die bei Ausführung durch eine Recheneinrichtung (201) diese dazu veranlassen, ein Verfahren nach einem der voranstehenden Ansprüche auszuführen.

14. Schienenfahrzeug (10),
**dadurch gekennzeichnet, dass**
das Schienenfahrzeug (10) eine Ortungseinrichtung nach Anspruch 12 aufweist oder derart ausgestaltet ist, dass es ein Verfahren nach einem der voranstehenden Ansprüche ausführen kann.

15. Achszähler (30),
**dadurch gekennzeichnet, dass**
der Achszähler (30) dazu ausgestaltet ist, einem Schienenfahrzug die Durchführung eines Verfahrens nach einem der voranstehenden Ansprüche 1 bis 11 zu ermöglichen und zu diesem Zwecke im Falle eines jeden erkannten Überfahrereignisses ein Funksignal (F) auszusenden, das zumindest umfasst
- eine Richtungsangabe (R), die die Richtung des Überfahrens anzeigt, und
- einen achszählerseitigen Sendezeitstempel (SZS), der den Zeitpunkt des Aussendens des Funksignals (F) anzeigt.
